# EUROPÄISCHE PATENTSCHRIFT

(11) **EP 0 429 741 B1**
(45) Veröffentlichungstag und Bekanntmachung des Hinweises auf die Patenterteilung: **21.04.1993**
(21) Anmeldenummer: 89850412.1
(22) Anmeldetag: 27.11.1989
(51) Int. Cl.: B25B 7/12, H01R 43/042

(54) **Zangengerät**
Pliers
Pinces

(43) Veröffentlichungstag der Anmeldung: 05.06.1991
(73) Patentinhaber: Weidmüller Interface GmbH & Co., D-32760 Detmold (DE)
(72) Erfinder: Schmode, Hartmut, D-4933 Blomberg (DE); Wiebe, Ulrich, D-4920 Dörentrup (DE); Siemens, Karl-Heinz, D-4920 Lemgo (DE); Gondermann, Jörg, D-4930 Detmold (DE)
(74) Vertreter: Klauber, Tomas

(56) Entgegenhaltungen:
- EP-A- 0 344 826
- EP-A- 0 368 824
- CA-A- 913 346
- DE-A- 2 301 830
- GB-A- 2 060 462
- GB-A- 2 072 081
- US-A- 2 743 634
- US-A- 3 204 445
- US-A- 3 575 037
- US-A- 4 499 797
- US-A- 4 758 188

## Beschreibung

Die Erfindung bezieht sich auf ein Zangengerät der im Oberbegriff des angeschlossenen Patentanspruchs 1 angeführten Art, wo sich die Lagerung des Betätigungshebels in Gebrauchslage unterhalb der Hand befindet, was besser der Öffnungsweite der Hand entspricht, und u.a. den Vorteil mit sich bringt, dass der Betätigungshebel auch in der meist geöffneten Lage des Gerätes sofort mit den längsten Fingern der Hand erfasst und umfasst werden kann.

Geräte dieser Art sind in EP-A-0 344 826 und EP-A-0 368 824 (Dokumente gemäß Art. 54(3) EPÜ) der Anmelderin beschrieben. Diese vorbekannten Geräte weisen einen länglichen Gerätekörper bzw. ein längliches Gehäuse auf, an dessen erstem Ende ein zum Bearbeiten eines Arbeitsgegenstandes (z.B. mittels Schneidens oder Verpressens) vorgesehener wirksamer Teil mit zwei Backenträgern angeordnet ist, und am entgegengesetzten zweiten Ende des Gehäuses ein Betätigungshebel mittels eines Anlenkzapfens bzw. Lagerbolzens angelenkt ist, wobei ein starrer Antriebsstab bzw. eine starre Druckstange den Betätigungshebel mit einem der Backenträger verbindet.

Das vorbekannte Gerät gemäss EP-A-0 344 826 ist für Anwendungsfälle bestimmt, wo die Annäherungsbewegung des einen Backenträgers an den anderen parallel geschehen soll, wobei der betreffende Backenträger an einem geradlinig im Gerätekörper verschiebbaren Schlitten angeordnet ist, welcher vom Antriebsstab beaufschlagt wird.

Bei dem vorbekannten Gerät gemäss EP-A-0 368 824, die den nächstliegenden Stand der Technik beschreibt, erfolgt die Bewegung der Backenträger scheerenartig, d.h. als eine Schwenkbewegung, und das Gerät, welches eine sowohl einfachere, als auch ergonomisch vorteilhafte Konstruktion aufweist, ermöglicht Arbeitsgegenstände verschiedener, innerhalb einer gewissen Spanne liegender Grössen in ein und derselben Endlage der Backenträger genau zu verarbeiten.

Der bewegliche Backenträger ist bei dem Gerät gemäss EP-A-0 368 824 als eine Kulisse gestaltet, aus der ein quer zur Längsrichtung des Gerätekörpers federnd nachgiebiger Arm ausgeschnitten ist, an dessen freiem Ende eine Öffnung für einen Haltezapfen vorgesehen ist, mittels dessen der nachgiebige Arm der Kulisse an einen starren Steg angeschlossen ist, der seinerseits mittels eines zu Einstellzwecken vorzugsweise exzentrisch ausgeführten Anlenkzapfens im Gerätekörper gelagert ist.

Die Kulisse ist somit nicht starr bzw. unmittellbar mit ihrem Lagerzapfen verbunden, und durch diese Anordnung wird erreicht, dass verschiedene Endabstände (gegenseitige Abstände der beiden Backenträger im Bereich ihrer freien Enden bei grösster Annäherung) stufenlos überbrückt werden können, so dass Gegenstände verschiedener Grössen zwischen von den Backenträgern getragenen Backen oder Gesenken ohne Umstellung des Gerätes verarbeitet werden können, z.B. so genannte Aderendhülsen nach Europanorm innerhalb einer bestimmten Querschnittsspanne.

Beide besprochene vorbekannte Geräte sind ferner mit einem Sperrmechanismus bzw. Gesperre zum Verhindern eines frühzeitigen Abbruches der Schliessbewegung des beweglichen Backenträgers versehen.

Die vorliegende Erfindung stellt sich die Aufgabe ein Gerät der zuletzt angeführten Art zu schaffen, welches eine noch einfachere und vorteilhaftere Konstruktion mit verminderter Anzahl von Konstruktionsteilen aufweist, und welches, wenn an die Backenträger entsprechende Crimpbacken befestigt werden, z.B. als eine mit kleiner Handkraft antreibbare Crimpzange mit Fronteinführung dienen kann, die sich insbesondere zum Verpressen der oben angeführter Aderendhülsen z.B. in der Querschnittsspanne 0,25mm² bis 1,5mm² eignet.

Die Erfindung weist die im Patentanspruch 1 angeführten Merkmale auf, wobei vorteilhafte Weiterentwicklungen in Unteransprüchen erfasst sind, und soll nun an Hand beigefügter schematischer Zeichnungen näher erläutert werden. Hierbei zeigen
Fig. 1 einen Längsschnitt durch das erfindungsgemässe Gerät,
Fig. 2 den vorderen (linken) Teil des Gerätes gemäss Fig. 1 mit abgenommenem unterem Backenträger,
Fig. 3 den unteren Backenträger in Draufsicht,
Fig. 4 den oberen Backenträger und den Gesenkbalken in Draufsicht,
Fig. 5 den oberen Backenträger alleine, und
Fig. 6 eine alternative Ausführung der Teile gemäss Fig. 4 in Perspektivansicht in kleinerem Mass-stab und in gewendeter Lage.

Gemäss Fig. 1-5 weist ein erfindungsgemässes Gerät in einer vorgezogenen Ausführungsform einen länglichen Gerätekörper 11 in Form eines tragenden Kunststoffgehäuses auf, an dessen erstem Ende 11A ein wirksamer Teil OS angeordnet ist, wobei am entgegengesetzten zweiten Ende 11B des Gehäuses 11 ein Betätigungshebel 12 mittels eines rückwärtigen Lagerbolzens 17C angelenkt ist.

Der wirksame Teil OS, der sich in einem nach oben (d.h. in der Richtung, aus welcher der Betätigungshebel 12 angelenkt ist) abgebogenen Teil des Gerätekörpers 11 befindet, umfasst zwei bewegliche Backenträger, nämlich einen ersten Backenträger 13A, und einen zweiten Backenträger 13B, die beide gemeinsam mittels eines vorderen Lagerbolzens 14A schwenkbar im Gehäuse 11 gelagert sind.

Die Backenträger 13A, 13B tragen ein erstes bzw. zweites, gegebenen Falls austauschbares Bearbeitungsorgan, wie Klemmbacke, Crimpgesenke od. dgl. 15A, 15B, das, wie dies beim zweiten, Bearbeitungsorgan der Klemmbacke, 15B der Fall ist, z.B. mittels eines Bolzens wie 15B' o. dgl. befestigt ist.

Der Backenträger 13A ist im dargestellten Beispiel enstückig mit der Klemmbacke 15A hergestellt und besteht im wesentlichen aus einer auf den Lagerbolzen 14A aufsetzbaren Öse.

Der untere Backenträger 13B ist als eine Kulisse gestaltet, die zwei gegeneinander liegende Schenkel oder Arme 13B', 13B" aufweist, welche eine Einbuchtung E umschliessen. Der erste auslaufende Arm 13B' weist an seinem freien Ende eine Öffnung 14A' zum Aufsetzen der Kulisse 13B auf den Lagerblozen 14B auf, und der zweite auslaufende Arm 13B" ist an seinem freien Ende 13B‴ zur Aufnahme der Klemmbacke 15B angeordnet, z.B. indem er eine Öffnung 15B" zur Aufnahme des Bolzens 15B' aufweist.

Die beiden Arme oder Schenkel 13B', 13B" bilden Zusammen ein etwa C- oder G-förmiges, in beschränktem Umfang federndes Gebilde, wobei das Ausmass des gewünschten Federeffektes durch Wahl der Beschaffenheit und/oder Dicke des Materials (vorzugsweise Metall, insbesondere Stahl), aus dem der Backenträger 13B hergestellt ist, sowie durch seine Umrissform bestimmt wird. Eine alternative Umrissform z.B. mit einer Einbuchtung S (Fig. 3), die den Arm 13B' verlängt, ergibt eine "weichere" Federung.

Dank dieser federnden Ausführung der Kulisse 13B wird genaue Verarbeitung von Arbeitsgegenständen innerhalb einer gewissen Grössenspanne ohne Umstellung des Gerätes ermöglicht.

Die Kulisse 13B weist an ihrem Umfang ferner eine kreisrunde, mehr als 180° umfassende Einbuchtung 13C auf, die einen Bestandteil einer so genannten Knochenverbindung ("flaches Kugelgelenk") bildet.

Am Lagerbolzen 14A ist ferner ein länglicher Gesenkbalken 18 schwenkbar gelagert, der an seinem entgegengesetzten freien Ende 18" von einer Druckfeder 18A und einer Stellschraube 18B beaufschlagt wird, die beide im Gehäuse 11 angeordnet sind.

Diejenigen Kanten 13A', 18' am Backenträger 13A und am Gesenkbalken 18, die im Bereiche des Lagerzapfens 14A benachbart sind, sind zu gegenseitigem Formeingriff gestaltet, so dass, wenn die beiden Teile 13A, 18 auf dem Lagerzapfen 14A aufgesetzt sind, eine starre, gemeinsam um den Lagerzapfen 14A verschwenkbare Einheit entsteht.

Der erste Backenträger 13A und der Gesenkbalken 18 können natürlich auch einstückig als eine Einheit 28 hergestellt sein, wie dies in Fig. 6 dargestellt ist, wobei jedoch die zweistückige Ausführung den Vorteil mit sich bringt, dass der (im dargestellten Beispiel) mit dem betreffenden Bearbeitungsorgan 15A zu einer Einheit zusammengefasste Backenträger 13A leicht ausgetauscht werden kann, z.B. gleichzeitig mit dem Bearbeitungsorgan 15B.

Durch Regelung der Stellschraube 18B gegen den Druck der Feder 18A kann die gewünschte Lage der Klemmbacke 15A gegenüber dem Gehäuse 11 eingestellt werden. Zum Unterschied vom Bakkenträger 13B, der aus funktionellen Gründen schwenkbar ist, ist es der Backenträger 13A aus Einstellgründen.

Der Betätigungshebel 12 weist an seinem Anlenkende einen abgebogenen breiteren Teil 12' auf, in dem der rückwärtige Lagerbolzen 17C angeordnet ist.

Ein starrer Antriebsstab bzw. eine starre Druckstange 16 ist am rückwärtigen Ende 16B mittels eines Anschlusszapfens 16B' gelenkig an den Betätigungshebel 12 innerhalb dessen breiteren Teiles 12' angeschlossen, und am vorderen Ende 16A mittels eines kreisbogenförmigen, mehr als 180° umfassenden Ausläufers 16A', der in die Einbuchtung 13C der Kulisse 13B eingelegt ist, mit dieser Kulisse. Der Ausläufer 16A' bildet den zweiten Teil der bereits erwähnten Knochenverbindung, mit deren Hilfe die Druckstange 16 an den ersten Backenträger im Abstand vom vorderen Lagerzapfen 14A angelenkt ist.

Der Gesenkbalken 18 ist angeordnet durch seine Lage und/oder Form das Knochengelenk (13C, 16A') seitlich zu stabilisieren indem er z.B. einen Ausläufer 18D aufweist, der sich vor dem Knochengelenk, welches von entgegengesetzter Seite her von der Innenwand des Gehäuses 11 stabilisiert wird, befindet.

Am rückwärtigen Ende 16B der Druckstange 16 ist an einem kurzen abgebogenen Arm 16C eine kurze Zahnreihe 17A angeordnet, die zusammen mit einer am Betätigungshebel 12 schwenkbar gelagerten, federbelasteten (Zugfeder 17C) Sperrklinke 17B ein gegen frühzeitiges Öffnen der Backenträger 13A, 13B sicherndes Gesperre an sich bekannter Art bildet, welches so angeordnet ist, dass es eine rückwärtige Bewegung des Betätigungshebels 12, und somit des Backenträgers 13B, erst dann ermöglicht, wenn der Betätigungshebel 12 eine vorbestimmte Endlage 12" erreicht hat, in der sich der Backenträger 13B in vorbestimmter Endentferung vom Backenträger 13A befindet, wobei die Lage des Backenträgers 13A mittels der Stellschraube 18B in gewissen Grenzen festgelegt werden kann.

Die Druckstange 16 wird dauernd von einer Ziehfeder 16D im Sinne einer Öffnung des Backenpaares 15A, 15B beaufschlagt, wobei ein Anschlag 12C zur Festlegung der geöffneten Lage dient.

Die erfindungsgemässe Konstruktion weist verhältnismässig wenig Einzelteile auf, zumal wenn die Kraftübertragung von der Druckstange 16 auf den Backenträger 13B mittels einer Knochenverbindung 13C, 16A', wie in der Zeichnung dargestellt, zustande kommt, da hierbei solche Bestandteile wie Bolzen und Sicherungsringe eingespart werden.

Die erfindungsgemässe Konstruktion ermöglicht auf einfache Weise, nämlich mittels einer einfachen Stellschraube 18B in Verbindung mit einer Anpressfeder 18A, einen Federausgleich im Crimpbereich, und auch einen Toleranzausgleich zu erzielen, anstatt der bisher üblichen aufwendigeren Exzenterverstellung mit Sicherung. Auch der Umstand, dass das Gehäuse 11 als tragendes Kunststoffgehäuse hergestellt werden kann, gehört zu den Vorteilen der Erfindung.

## Patentansprüche

1. Zangengerät mit einem länglichen Gerätekörper (11) der an seinem einen Ende (11A) einen zum Bearbeiten eines Arbeitsgegenstandes vorgesehenen Wirkungsteil (OS) aufweist, der ein erstes Backenträgerorgan (13A) zur Aufnahme eines ersten Bearbeitungsorgans wie Klemmbacke (15A) od. dgl., und ein bewegliches zweites Backenträgerorgan (13B) zur Aufnahme eines gleichartigen zweiten Bearbeitungsorgans (15B) umfasst, wobei das zweite Backenträgerorgan (13B) als eine Kulisse gestaltet ist, die auf abgefederte Weise an einem im Gerätekörper (11) angeordneten Lagerzapfen (14A) schwenkbar gelagert ist, wobei am entgegengesetzten Ende (11B) des Gerätekörpers (11) ein Betätigungshebel (12) schwenkbar angeschlossen ist, der mittels einer an das zweite Backenträgerorgan (13B) gelenkig angeschlossenen Druckstange (16) dieses Backenträgerorgan (13B) antreibt, und wobei die Kulisse (13B) zwei auslaufende, gegeneinander liegende Schenkel oder Arme (13B', 13B") aufweist, welche eine Einbuchtung (E) umschliessen und zusammen ein annähernd C-oder G-förmiges, in beschränktem Umfang federndes Gebilde darstellen, wobei einer (13B') der Arme an seinem freien Ende eine Öffnung (14A') zum Aufsetzen der Kulisse (13B) auf den im Gerätekörper (11) verankerten Lagerbolzen (14A) aufweist, und der zweite Arm (13B") an seinem freien Ende (13B‴) zur Aufnahme des zweiten Bearbeitungsorganes (15B) angeordnet ist.

2. Zangengerät nach Patentanspruch 1, **dadurch gekennzeichnet**, dass der erste Backenträger (13A) zusammen mit einem länglichen Gesenkbalken (18) als eine starre Einheit am genannten Lagerbolzen (14A) schwenkbar gelagert ist, wobei der Gesenkbalken (18) an seinem freien Ende (18") von einer im Gehäuse (11) angeordneten Stellschraube (18B) beaufschlagt wird.

3. Zangengerät nach Patentanspruch 2, **dadurch gekennzeichnet**, dass der erste Backenträger (13A) und der Gesenkbalken (18) in Formeingriff (15A', 18A') miteinander stehen.

4. Zangengerät nach einem oder mehreren der vorangehenden Patentansprüche, **dadurch gekennzeichnet**, dass der erste Backenträger (13A) als eine auf den genannten Lagerzapfen (14A) aufsetzbare Öse gestaltet ist.

5. Zangengerät nach Patentanspruch 2, **dadurch gekennzeichnet**, dass der erste Backenträger und der Gesenkbalken einstückig als eine Einheit (28) hergestellt sind.

6. Zangengerät nach einem oder mehreren der vorangehenden Patentansprüche, **dadurch gekennzeichnet**, dass die Druckstange (16) und der zweite Backenträger (13B) mittels einer Knochenverbindung (13C, 16A') miteinander verbunden sind, die aus einer kreisförmigen Einbuchtung (13C) am Umfang des zweiten Bakkenträgers (13B), und einem darin angeordneten kreis förmigen Ausläufer (16A') am Ende (16A) der Druckstange (16) besteht.

7. Zangengerät nach Patentanspruch 6 und einem der Patentansprüche 2 bis 4, **dadurch gekennzeichnet**, dass der Gesenkbalken (18) angeordnet ist, durch seine Lage und/oder Form (18D) das Knochengelenk (13C, 16A') seitlich zu stabilisieren.

8. Zangengerät nach einem oder mehreren der vorangehenden Patentansprüche, **dadurch gekennzeichnet**, dass es mit einem an sich bekannten Gesperre zum Verhindern frühzeitiger Öffnung versehen ist, welches eine kurze Zahnreihe (17A), die an einem kurzen abgebogen Arm (16C) an dem dem Betätigungshebel (12) zugewandten Ende (16B) der Druckstange (16) angeordnet ist, sowie eine mit ihr eingreifende, federbelastete (17C), am Betätigungshebel (12) gelagerte Sperrklinke (17B) umfasst.

9. Zangengerät nach einem oder mehreren der vorangehenden Patentansprüche, **dadurch gekennzeichnet**, dass das erste Ende (11A) des Gerätekörpers (11) mit dem wirksamen Teil (OS) in der gleichen Richtung abgebogen ist, von welcher der Betätigungshebel (12) an den Gerätekörper (11) angeschlossen ist.

10. Zangengerät nach einem oder mehreren der vorangehenden Patentansprüche, **dadurch gekennzeichnet**, dass der Gerätekörper (11) als tragendes Kunststoffgehäuse gestaltet ist.

## Claims

1. Pliers with a longitudinal tool body (11) which at one its end (11A) is provided with an operative part (OS) intended for the treatment of a work piece, and comprising a first die carrier means (13A) for receiving a first treatment means such as a crimping jaw (15A) or the like, and a movable second die carrier means (13B) for receiving an analoguous second treatment means (15B), the second die carrier means (13B) being in the form of a rocker which in resilient manner is pivotally mounted on a mounting pin (14A) provided in the tool body (11), an actuating lever (12) being pivotally attached on the opposite end (11B) of the tool body (11), the lever driving with the aid of a pushing rod (16), which is pivotally attached to the second die carrier (13B), the die carrier means (13B), the rocker (13B) being provided with two projecting, opposite shanks or arms (13B', 13B") which surround a recess (E) and together form an approximately C- or G-shaped formation which is resilient to a limited degree, one (13B') of the arms being at its free end provided with an opening (14A') for mounting of the rocker (13B) on the mounting pin (14A) which is anchored in the tool body (11), and the second arm (13B") being adapted at its free end (13B"') for receiving the second treatment means (15B).

2. Pliers according to claim 1, **characterized** in that the first die carrier (13A), together with a longitudinal die bar (18), is pivotally mounted as one rigid unit on said mounting pin (14A), the die bar (18) being at its free end (18") affected by an adjustment screw (18B) provided in the housing (11).

3. Pliers according to claim 2, **characterized** by the first die carrier (13A) and the die bar (18) being in mutual shape engagement (15A', 18A').

4. Pliers according to one or more of the preceding claims, **characterized** in that the first die carrier (13A) is in the form of an eylet which is mountable on said mounting pin (14A).

5. Pliers according to claim 2, **characterized** by the first die carrier and the die bar being produced in one piece as one unit (28).

6. Pliers according to one or more of the preceding claims, **characterized** by the pushing rod (16) and the second die carrier (13B) being interconnected with the aid of a bone joint (13C, 16A') composed of a circular recess (13C) at the periphery of the second die carrier (13B) and a circular projection (16A') at the end (16A) of the pushing rod (16), accommodated in the recess.

7. Pliers according to claim 6 and one of the claims 2 to 4, **characterized** in that the die bar (18) is arranged to laterally stabilize, by its position and/or shape (18D), the bone joint (13C, 16A').

8. Pliers according to one or more of the preceding claims, **characterized** by being provided with a per se known locking device for preventing premature opening, which comprises a short row (17A) of teeth arranged on a short, bent-off arm (16C) at the end (16B) of the pushing rod (16) which is adjacent the actuating lever (12), and a spring-biased (17C) pawl (17B) mounted on the actuating lever (12) and engaging the row of teeth.

9. Pliers according to one or more of the preceding claims, **characterized** by the first end (11A) of the tool body (11) with the operative part (OS) being bent-off in the direction from which the actuating lever (12) is attached to the tool body (11).

10. Pliers according to one or more of the preceding claims, **characterized** by the tool body (11) being defined by a self-supporting plastics housing.

## Revendications

1. Pince comprenant un corps (11) allongé qui présente à l'une (11A) de ses extrémités une pièce active (OS) qui est prévue pour travailler un objet et comprend un premier support de mâchoire (13A) pour recevoir un premier organe de travail tel qu'une mâchoire de serrage (15A) ou analogue et un deuxième support de mâchoire (13B) mobile pour recevoir un deuxième organe de travail (15B) du même type, le deuxième support de mâchoire (13B) étant réalisé sous la forme d'une coulisse qui est montée pivotante avec élasticité sur un pivot (14A) disposé dans le corps de pince (11), un levier de commande (12) étant raccordé de manière à pouvoir pivoter à l'extrémité opposé (11B) du corps de pince (11), lequel levier entraîne le deuxième support de mâchoire (13B) au moyen d'une barre de compression (16) articulée sur ce support de mâchoire (13B) et la coulisse (13B) présentant deux bras ou ailes (13B', 13B") continu(e)s dirigés l'un(e) vers l'autre qui entourent un creux (E) et forment ensemble une structure approximativement en forme de C ou de G d'élasticité limitée, l'un (13B') des bras présentant à son extrémité libre une ouverture (14A') pour mettre en place la coulisse (13B) sur le pivot (14A) fixé dans le corps de pince (11) et le deuxième bras (13B") étant agencé à son extrémité libre (13B"') de manière à recevoir le deuxième organe de travail (15B).

2. Pince selon la revendication 1, caractérisée en ce que le premier support de mâchoire (13A) forme avec une poutre estampée (18) allongée une unité rigide qui est montée pivotante sur le pivot (14A) mentionné, la poutre estampée (18) étant sollicitée à son extrémité libre (18") par une vis de réglage (18B) disposée dans le boîtier (11).

3. Pince selon la revendication 2, caractérisée en ce que le premier support de mâchoire (13A) et la poutre estampée (18) sont engagée l'un dans l'autre par complémentarité de formes (15A', 18A').

4. Pince selon l'une ou plusieurs des revendications précédentes, caractérisée en ce que le premier support de mâchoire (13A) est réalisé sous la forme d'un oeillet pouvant être mis en place sur le pivot (14A) mentionné.

5. Pince selon la revendication 2, caractérisée en ce que le premier support de mâchoire et la poutre estampée sont fabriqués d'une seule pièce sous forme d'unité (28).

6. Pince selon l'une ou plusieurs des revendications précédentes, caractérisée en ce que la barre de compression (16) et le deuxième support de mâchoire (13B) sont reliés entre eux au moyen d'une rotule (13C, 16A') qui est composée d'une cavité (13C) circulaire située à la périphérie du deuxième support de mâchoire (13B) et d'un embout (16A') circulaire situé à l'extrémité (16A) de la barre de compression (16) et disposé dans ladite cavité.

7. Pince selon la revendication 6 et l'une des revendications 2 à 4, caractérisée en ce que la poutre estampée (18) est agencée de manière à stabiliser latéralement la rotule (13C, 16A') par sa position et/ou sa forme (18D).

8. Pince selon l'une ou plusieurs des revendications précédentes, caractérisée en ce qu'elle est munie d'un dispositif d'arrêt connu pour éviter une ouverture prématurée, lequel dispositif d'arrêt comprend une courte rangée de dents (17A) qui est disposée sur un bras (16C) court et replié, à l'extrémité (16B) de la barre de compression (16) tournée vers le levier de commande (12) ainsi qu'un cliquet d'arrêt (17B) qui s'engage dans ladite rangée de dents, est sollicité par ressort (17C) et est monté sur le levier de commande (12).

9. Pince selon l'une ou plusieurs des revendications précédentes, caractérisée en ce que la première extrémité (11A) du corps de pince (11) portant la pièce active (OS) est courbée dans la direction à partir de laquelle le levier de commande (12) est raccordé au corps de pince (11).

10. Pince selon l'une ou plusieurs des revendications précédentes, caractérisée en ce que le corps de pince (11) est réalisé sous forme de boîtier porteur en matière plastique.
